# DEMANDE DE BREVET EUROPEEN

(11) **EP 0 639 469 A1**
(43) Date de publication de la demande: **22.02.1995**
(21) Numéro de dépôt: 94202303.7
(22) Date de dépôt: 12.08.1994
(51) Int. Cl.: B42F 13/12

(54) **Dispositif pour la reliure de feuillets mobiles empilés**

(30) Priorité: 20.08.1993 IT VI930136
(71) Demandeur: TOSINGRAF S.R.L., I-36027 Rosa' (Vicenza) (IT)
(72) Inventeur: Tosin, Pierclaudio, Bassano Del Grappa (Vicenza) (IT)
(74) Mandataire: Bettello, Pietro, Dott. Ing.

(57) **Abrégé**

L'invention vise un dispositif pour la reliure de feuillets mobiles empilés (10), qui présente une première réglette (1) découpée d'une série d'ouvertures à l'intérieur desquelles viennent s'engager, en passant à travers des ouvertures correspondantes ménagées le long d'un bord latéral des feuillets, des éléments à profil allongé qui font perpendiculairement saillie à partir d'une seconde réglette disposée contre le dernier feuillet opposé de l'empilage. De manière plus particulière, les éléments précités se présentent sous la forme d'une série de bâtonnets (5) superposés.

## Description

La présente invention concerne un dispositif pour le reliure de feuillets mobiles empilés, suivant le préambule de la revendication 1.

On sait que les utilisateurs qui emploient de nombreux feuillets de papier et qui désirent conserver ceux-ci à l'état empilé de manière ordonnée, rencontrent souvent la nécessité de les relier aisément sans avoir recours à des machines complexes, de façon à obtenir un ensemble acceptable sur le plan esthétique, qui surtout assure l'assemblage sûr des feuillets rassemblés.

A titre auxiliaire, on désire pouvoir ouvrir la reliure en vue de procéder à la substitution des feuillets de l'empilage et d'être ensuite en mesure de ré-utiliser la reliure.

Bien entendu, les couvertures usuel les pourvues d'anneaux ouvrables disposés à leur intérieur répondent aux desiderata ci-dessus évoqués ; toutefois ces couvertures sont relativement coûteuses et, étant réalisées en carton rigide ou matière analogue, elles ajoutent une épaisseur non négligeable à l'empilage des feuillets. De plus, la couverture recouvre bien entendu le premier feuillet de la pile en interdisant la vision directe de celui-ci, ce qui constitue en certains cas un inconvénient pour le rangement et l'archivage des feuillets.

Il existe par ailleurs des dispositifs qui comportent un dos en matière plastique associé à deux couvertures rigides, généralement en matière transparente ; ce dos est ramolli à l'aide d'un appareillage électrique à effet Joule après qu'on ait introduit l'empilage à relier à son intérieur ; néanmoins, la reliure ainsi obtenue n'est pas parfaitement sûre et de plus l'opération nécessite toujours d'avoir sous la main le dispositif pour le chauffage du dos, lequel dispositif est quelque peu encombrant.

D'autres dispositifs font appel à des spirales continues qui sont introduites à l'intérieur de perforations pratiquées dans l'empilage de feuillets.

Dans ce cas également, il est nécessaire d'utiliser un appareillage approprié et en outre la spirale se dégage facilement des perforations en nuisant à la sécurité de la reliure.

On connaît encore un dispositif qui présente une première réglette propre à être disposée contre l'un des feuillets extrêmes de l'empilage, le long d'un des bords latéraux de ce feuillet ; cette réglette est percée d'une série d'ouvertures dans lesquelles viennent s'insérer, en passant à travers des ouvertures correspondantes pratiquées dans le bord latéral sus-visé des feuillets, des éléments en forme de pointe qui font perpendiculairement saillie sur une seconde réglette propre à être disposée le long du bord sus-indiqué, mais au niveau du feuillet de l'extrémité opposée de l'empilage.

Les éléments allongés et les ouvertures sont conformés afin de coopérer les uns avec les autres en opérant l'immobilisation desdits éléments dans les ouvertures.

De manière plus particulière, les éléments en forme de pointe peuvent, moyennant une pression exercée par l'utilisateur, pénétrer profondément dans les ouvertures, mais cette opération est rendue irréversible par suite de la conformation desdits éléments, le tout en vue de s'adapter à l'épaisseur à laquelle viendront se placer en position de travail les deux réglettes, eu égard à l'épaisseur totale de l'empilage de feuillets.

Malheureusement, au cas où l'utilisateur désire apporter des modifications à la disposition ou à la composition de l'empilage, il doit obligatoirement détruire ou rendre autrement inutilisables les deux réglettes avant de pouvoir procéder à l'opération désirée.

On a également proposé un autre dispositif comprenant un dos qui, au niveau de chacun de ses bords latéraux, est relié par des bords flexibles à une réglette ; de la face, qui est tournée vers l'intérieur une fois la reliure obtenue, de l'une des deux réglettes fait perpendiculairement saillie une série d'éléments propres à être engagés dans des ouvertures correspondantes pratiquées dans la réglette opposée, bien entendu après avoir été introduits dans des ouvertures prévues dans l'empilage de feuillets.

Ce dispositif est permanent, en ce sens qu'il est possible de l'utiliser un nombre indéfini de fois ; toutefois, la présence du dos rigide présente l'inconvénient qu'un tel dispositif ne peut être utilisé qu'avec une épaisseur optimale de feuillets, puisque si cette épaisseur est sensiblement inférieure à l'épaisseur optimale, les feuillets "dansent" à l'intérieur de la reliure, tandis que si cette épaisseur est sensiblement supérieure par suite du nombre excessif de feuillets, la structure se boursoufle et même la reliure devient impossible, les éléments à profil allongé ne pouvant plus s'insérer efficacement dans les ouvertures.

Le but de la présente invention est de permettre la réalisation d'un dispositif pour la reliure de feuillet mobiles empilés du type de la pénultième structure ci-dessus décrite, qui s'avère néanmoins permanent en pouvant être ré-utilisé un nombre indéfini de fois, à la manière de la dernière structure ci-dessus évoquée.

Le dispositif suivant l'invention est défini à la revendication 1.

Conformément à l'invention on prévoit que les éléments à profil allongé qui font saillie sur l'une des réglettes se présentent sous la forme d'une série de bâtonnets établis à des profils et dimensions identiques, en étant disposés côté à côte avec leurs axes appartenant à un même plan parallèle à l'axe longitudinal de symétrie de la réglette envisagée.

Ces bâtonnets sont solidaires les uns des autres et sont réalisés en une matière propre à permettre la séparation d'un ou de plus d'un des bâtonnets d'extrémité, ce moyennant un effort de flexion exercé au niveau de la zone de contact de deux bâtonnets contigus.

Dans ces conditions, l'utilisateur peut déterminer de manière exacte la longueur totale utile des éléments à profil allongé, du fait qu'il peut procéder à l'élimination de la partie excédentaire des bâtonnets en fonction de l'épaisseur entière de l'empilage des feuillets.

Dans une forme particulière de réalisation, l'invention prévoit une conformation spéciale des ouvertures pratiquées dans la seconde réglette, pour permettre ainsi une utilisation parfaitement permanente du dispositif suivant l'invention.

Celle-ci va maintenant être illustrée dans l'une de ses formes particulières de réalisation, qui est donnée à titre d'exemple non limitatif avec l'aide des dessins annexés dans lesquels :
Les fig. 1 et 2 montrent en élévation, respectivement en vue de côté, l'une des deux réglettes d'un dispositif suivant l'invention.
La fig. 3 est une coupe suivant la ligne III-III de fig. 2, montrant un détail de la première réglette.
Les fig. 4 et 5 montrent en élévation, respectivement en plan par dessus, la seconde réglette du dispositif.
Les fig. 6 à 8 représentent de manière séquentielle les différentes phases de montage du dispositif.
La fig. 9 est une vue par l'arrière d'un empilage de feuillets assemblés à l'aide du dispositif suivant l'invention, représenté en position complètement montée.

En fig. 1 et 2, on peut voir que le dispositif suivant l'invention comprend une première réglette 1 dans laquelle est pratiquée une série d'ouvertures 2.

La seconde réglette 3 (fig. 4 et 5) comporte une série d'éléments 4 à profil allongé qui font perpendiculairement saillie à partir de l'une des faces de ladite réglette ; ces éléments se présentent sous la forme d'une multitude de bâtonnets 5 qui sont établis à des profils et dimensions identiques.

Les axes longitudinaux 6 des bâtonnets précités appartiennent à un même plan 7 parallèle à l'axe longitudinal de symétrie de la réglette 3. Ces bâtonnets sont solidaires les uns des autres, mais ils sont réalisés en un matériau (préférablement en une matière plastique appropriée) propre à permettre la séparation, à partir des autres bâtonnets, d'un ou de plusieurs bâtonnets situés à l'extrémité libre, et ce moyennant un effort de flexion exercé au niveau de la zone de contact de deux bâtonnets adjacents quelconques.

Les ouvertures et les bâtonnets 5 sont profilés de façon à ce que les seconds puissent s'engager à l'intérieur des premières, en passant dans des ouvertures appropriées, préalablement prévues dans l'un des bords latéraux des feuillets superposés.

De manière avantageuse, le pas et les dimensions des ouvertures 2, ainsi que celui et celles des éléments 4, sont prévus de manière à s'adapter au perçage standardisé des feuillets, de façon à ce que l'utilisateur puisse sans aucun problème se fournir sur le marché en feuillets à relier.

Comme on peut le voir en fig. 3, de façon avantageuse, les ouvertures 2 qui présentent un profil correspondant à celui des bâtonnets, comportent un débouché 8 à section réduite dans lequel les bâtonnets peuvent pénétrer un par un moyennant une ferme action de compression exercée manuellement par l'utilisateur.

Ce débouché 8 se prolonge par une partie 9 à profil plus élargi, dans laquelle la section des bâtonnets isolés est propre à s'engager commodément.

Comme montré en fig. 6 à 8, l'utilisation du dispositif se révèle particulièrement simple ; en premier, il est nécessaire d'engager les différents bâtonnets 5 dans les ouvertures préalablement prévues le long de l'un des bords latéraux des feuillets 10 à empiler.

Une fois l'empilage terminé, avec les feuillets 10 bien positionnés les uns sur les autres ainsi que sur la réglette 3, on procède à l'insertion des bâtonnets 5 dans les ouvertures pratiquées dans la réglette 1 en assurant ainsi la fermeture "en sandwich" de la pile de feuillets.

Après cela l'utilisateur, moyennant un geste sec de flexion exercé sur les différentes séries de bâtonnets au niveau de la zone de contact de deux bâtonnets contigus, procède à l'élimination des bâtonnets excédentaires qui pourront être jetés.

Cette manoeuvre fait que s'il reste le nombre exact de bâtonnets nécessaires, le dernier de ceux-ci affleure la face extérieure de la réglette 1.

La conformation particulière des ouvertures 2 permet l'immobilisation sûre du dernier bâtonnet resté à l'intérieur de l'ouverture, en assurant de la sorte le renforcement de la structure entière.

Néanmoins, un effort brusque de traction exercé par l'utilisateur sur la réglette 1 est propre à provoquer la destruction du lien d'interférence qui existe entre les ouvertures et les bâtonnets, en autorisant de la sorte la ré-ouverture de la reliure.

Il va de soi que la structure peut être ré-utilisée pendant un nombre indéfini de fois.

A la lumière de ce qui précède, on peut voir que le dispositif suivant l'invention est en mesure d'être utilisé avec une très grande simplicité et avec un résultat extrêmement sûr en vue de la reliure d'empilages de feuillets de toute épaisseur, les éléments d'assemblage étant susceptibles au surplus d'être utilisés un nombre indéfini de fois, ce qui permet de la sorte d'atteindre les buts qu'on s'était fixé à l'origine.

## Revendications

1. Dispositif pour le reliure de feuillets mobiles empilés, comportant une première réglette (1) qui est destinée à être montée au niveau de l'un des feuillets d'extrémité de la pile le long de l'un de ses bords latéraux et qui présente une série d'ouvertures (2) à l'intérieur desquelles viennent s'engager, en passant à travers des ouvertures correspondantes ménagées dans les feuillets le long d'un bord latéral de ceux-ci, des éléments à profil allongé faisant perpendiculairement saillie sur une seconde réglette (3) destinée à être disposée le long du bord sus-mentionné, mais contre le feuillet d'extrémité opposé de la pile, les ouvertures et les éléments allongés précités comportant des moyens propres à coopérer mutuellement pour assurer l'immobilisation des éléments à l'intérieur des ouvertures, caractérisé en ce que les éléments à profil allongé se présentent sous la forme d'une série de bâtonnets superposés (5) établis à des dimensions et à un profil identiques et orientés de façon à ce que leurs axes longitudinaux (6) appartiennent à un même plan (7) parallèle à l'axe longitudinal de symétrie de la réglette, lesquels bâtonnets sont solidaires les uns des autres et sont réalisés en un matériau propre à autoriser la séparation, à partir des autres bâtonnets superposés, d'au moins un bâtonnet disposé au niveau de l'extrémité libre de l'élément à profil allongé, moyennant un effort de flexion exercé sur la zone de contact de deux bâtonnets contigus.

2. Dispositif suivant la revendication 1, caractérisé en ce que les ouvertures prévues dans la première réglette (1) présentent un profil conjugué avec celui des bâtonnets, ces derniers étant susceptibles de pénétrer à force un par un dans le débouché (8) à section réduite desdites ouvertures, ce débouché se prolongeant par une partie (9) à section plus élargie dans laquelle un seul bâtonnet peut s'engager aisément.
